# EUROPÄISCHE PATENTANMELDUNG

(11) **EP 4 617 584 A1**
(43) Veröffentlichungstag der Anmeldung: **17.09.2025**
(21) Anmeldenummer: 25161249.5
(22) Anmeldetag: 03.03.2025
(51) Int. Cl.: F24H 1/12, F24H 9/1818

(54) **PTC-ELEKTROHEIZUNG**

(30) Priorität: 11.03.2024 SK 452024 U
(71) Anmelder: Vaillant GmbH, 42859 Remscheid NRW (DE); Protherm Production s.r.o., 909 01 Skalica (SK)
(72) Erfinder: Necas, Dusan, 90901 Skalica (SK); Jamriska, Michal, 90604 Castkov (SK)
(74) Vertreter: Popp, Carsten

(57) **Zusammenfassung**

Der PTC-Elektroheizer (100) umfasst mindestens zwei identische quadratische Hohlprofile (3) zur Leitung von Flüssigkeit, die jeweils mit zwei Anschlussöffnungen, einer oberen und einer unteren, versehen sind, wobei die obere Öffnung am Hohlprofil (3) mit einem Verteilerkanal für den Einlass kalter Flüssigkeit mit einem Flüssigkeitseinlass (1) und die untere Öffnung am Hohlprofil (3) mit einem Verteilerkanal für den Auslass erwärmter Flüssigkeit mit einem Flüssigkeitsauslass (2) verbindbar ist, wobei zwischen den beiden Hohlprofilen (3) jeweils eine PTC-Heizeinheit angeordnet ist.

## Beschreibung

Die vorgestellte technische Lösung bezieht sich auf einen PTC-Elektroheizer für eine Wärmeträgerflüssigkeit, insbesondere Wasser oder ein Gemisch aus Wasser und Frostschutzmittel, der in einem geschlossenen Kreislauf eines Heizungssystems eines Gebäudes geführt wird. Die technische Lösung bezieht sich insbesondere auf einen elektrischen Zusatzheizer für die Wärmeträgerflüssigkeit in Wärmepumpen-Heizsystemen.

Aktuelle umweltfreundliche Gebäudeheizungskonzepte verwenden Wärmepumpensysteme, bei denen die Wärme aus der Umgebung entnommen wird. Wärmepumpensysteme werden in der Regel durch eine zusätzliche Heizquelle ergänzt - z. B. Solarthermie, Gas-Zusatzheizung oder elektrische Zusatzheizung oder eine Kombination aus mehreren Heizquellen.

Die elektrische Zusatzheizung wird in Wärmepumpensystemen vor allem dann eingesetzt, wenn die der Außenluft entzogene Wärme nicht für eine komfortable Heizung und/oder Warmwasserbereitung ausreicht, insbesondere in den Wintermonaten. Gleichzeitig verhindert die elektrische Heizung auch das Einfrieren des Wärmeträgers bei extrem ungünstigen Temperaturverhältnissen. Bei bekannten elektrischen Zuheizern sind die Heizelemente als Widerstandsheizelemente (Stäbe, Spulen) oder bevorzugt als PTC-Widerstandselemente ausgebildet. Die Heizspirale wird bis zu einer Temperatur von 850°C aufgeheizt, was zu einer Überhitzung angrenzender Teile führen kann, wenn die Temperatur der Heizquelle nicht entsprechend geregelt oder überwacht wird. Um thermische Schäden zu vermeiden, die durch die Temperaturen dieser Heizquellen verursacht werden, die wesentlich höher sind als die Temperatur der zu erwärmenden Flüssigkeit, ist ein kostspieliges Sicherheitskonzept erforderlich.

Elektrische Widerstandsheizungen sind z. B. in den Dokumenten EP3910260 A1, EP3869118 A1 und EP3037741 A1 beschrieben.

Eine Alternative zu den elektrischen Widerstandsheizungen ist die moderne elektrische PTC-Heizung (Positive Temperature Coefficient), deren Einsatz besonders vorteilhaft ist, da die Temperatur des Heizelements 300°C nicht übersteigt, je nach Ausführung des PTC-Heizelements auch weniger.

PTC-Elemente sind Elemente, die bei niedrigen Temperaturen elektrisch leitfähig sind, aber nach Erreichen einer bestimmten Temperaturschwelle nimmt die elektrische Leitfähigkeit stark ab. Wenn also die Temperatur eines PTC-Elements steigt, erhöht sich sein Widerstand. Es wird eine negative Rückkopplung verwendet, die dann greift, wenn das PTC-Element aufgrund des durchfließenden Stroms tatsächlich erwärmt wird. Bei Speisung aus einer Konstantspannungsquelle bewirkt dies einen Leistungsabfall am PTC-Element, der einem weiteren Temperaturanstieg entgegenwirkt. Dies führt zu einer einfachen Beheizung mit effektiver Temperaturstabilisierung des beheizten Mediums.

Bestehende PTC-Flüssigkeitsheizgeräte (insbesondere für den Einsatz in Kraftfahrzeugen) umfassen in der Regel ein PTC-Heizelement mit einer Wärmeübertragungsstruktur, die typischerweise sehr komplex ist und daher Nachteile wie eine geringe Wärmeübertragungsrate und eine ungleichmäßige Wärmeübertragung aufweist. Im Inneren der Heizvorrichtung sind mehrere Kanäle vorgesehen, wobei einige der Kanäle zur Aufnahme der PTC-Heizelemente dienen, während andere der Kanäle für den Durchfluss des Fluids verwendet werden.

Ein Beispiel für eine solche Vorrichtung ist die im Dokument EP3001118 A1 beschriebene Lösung.

Die beschriebenen Lösungen lassen keine Variabilität des Geräts zu, insbesondere nicht das einfache Hinzufügen zusätzlicher PTC-Heizelemente, um die Leistung des Geräts zu erhöhen. Ein weiterer Nachteil ist, dass sich die gesamte PTC-Heizzelle mit Ausnahme der Drähte im Wärmetauscherkanal befindet und die elektrische Isolierung nur mit großem Aufwand möglich ist.

Die elektrische Zusatzheizung für Wärmepumpensysteme ist für Leistungen von typischerweise 5 kW bis 12 kW ausgelegt. Um die erforderliche höhere Leistung zu erreichen, müssen natürlich immer mehrere PTC-Heizelemente verwendet werden, die so angeordnet sind, dass die Heizenergie so effizient wie möglich übertragen wird.

Eine weitere Anforderung an eine elektrische Zusatzheizung ist daher, dass die Konstruktion leicht erweiterbar (modular) sein muss und gleichzeitig die erforderliche Wasserdichtigkeit der Baugruppe und die elektrische Sicherheit gewährleistet sein muss.

Aus dem Stand der Technik ist ein modularer PTC-Elektroheizer einfacher Bauart bekannt, der in dem Dokument SK1082022 U1 beschrieben ist. Dieser PTC-Heizer verwendet Patronen-PTC-Heizelemente, die in den Strömungskanal eines Wärmetauschers eingebettet sind, und weist daher keine idealen Strömungsparameter auf.

Darüber hinaus ist ein in EP4290155A1 beschriebener PTC-Elektroheizer mit einem Schichtaufbau im Stand der Technik bekannt. Sein Nachteil ist die runde Bauweise des Wärmetauschers, die es nicht erlaubt, die Anzahl der PTC-Heizelemente zu erhöhen, da mit zunehmendem Durchmesser des Wärmetauschers auch die unbeheizte Fläche des Wärmetauschers zunimmt.

Die vorgenannten Mängel des Standes der Technik werden durch die vorliegende technische Lösung eines PTC-Elektroheizers mit PTC-Schichtaufbau und mit integriertem Flüssigkeitsverteiler, der auf einfache Weise erweiterbar ist, beseitigt.

Der PTC-Elektroheizer besteht aus strukturell identischen quadratischen Hohlprofilen für die Leitung von Flüssigkeiten, die mit zwei Anschlusslöchern (oben und unten) versehen sind. Die obere Bohrung des Profils kann an den Verteilerkanal für den Flüssigkeitseinlass (auf der Oberseite des Heizers) mit dem Einlass für kalte Flüssigkeit und die untere Bohrung an den Verteilerkanal für den Auslass (auf der Unterseite des Heizers) mit dem Auslass für erwärmte Flüssigkeit angeschlossen werden, die Verbindung erfolgt mit Kunststoffverschlüssen

Die Profile werden aus einem gut wärmeleitenden Metall hergestellt, wobei stranggepresstes Aluminium als geeignetes Material verwendet wird. Vorzugsweise ist der Profilhohlraum mit Rippen versehen, um die Heizfläche zu vergrößern.

Die Kunststoff-Fittings sind T-förmig und mit einer Clipverbindung und Dichtung zur hydraulisch dichten Verbindung mit dem Hohlprofil versehen, gleichzeitig sind die Kunststoff-Fittings mit einer weiteren Clipverbindung und Dichtung versehen, um einen hydraulisch dichten Zulaufverteilerkanal oder einen hydraulisch dichten Ablaufverteilerkanal zu bilden.

Die Flüssigkeit durchströmt das Hohlprofil in Richtung vom Einlasskanal zum Auslasskanal und wird durch eine zwischen zwei benachbarten Hohlprofilen angeordnete PTC-Heizung erwärmt.

Die PTC-Heizeinheit hat einen aus dem Stand der Technik bekannten Schichtaufbau Jede PTC-Heizeinheit in der vorliegenden technischen Lösung umfasst zwei Elektroden, die mit zwei gegenüberliegenden Oberflächen des PTC-Elements verbunden sind. Das PTC-Element besteht aus PTC-Keramikscheiben, die in Streifen angeordnet sind.

Die Abmessungen der PTC-Elemente und deren Anzahl bestimmen die elektrische Leistung des Heizgeräts.

Zwischen jeder Elektrode und dem Hohlprofil wird eine Isolierfolie (z. B. Kapton-Folie) zur Leitung der Flüssigkeit eingelegt, die die elektrische Isolierung des PTC bildet, aber die Wärmeübertragung von der PTC-Heizeinheit zum Hohlprofil nicht verhindert.

Kapton-Folie eignet sich auch als Sekundärisolierung (Entkopplung) von Leitern, die hohen Temperaturen standhält und die Elektroden vom Metallhohlprofil elektrisch isoliert. Die Elektroden sind oben mit den elektrischen Leitungen verbunden.

Um die elektrische Isolierung zu gewährleisten, die laminierte PTC-Heizeinheit außen von einem isolierenden Kunststoffrahmen umgeben, der mit Löchern für die elektrischen Drähte versehen ist, durch die diese geführt werden.

Die gesamte PTC-Heizeinheit ist daher in einem isolierenden Kunststoffrahmen untergebracht, und nur die Stromversorgungsdrähte liegen frei.

Die Erwärmung der Flüssigkeit erfolgt durch Anlegen einer Spannung (mit geeigneter Stärke und Polarität) an die beiden Drähte der PTC-Heizeinheit, um Wärme in den PTC-Wafern zu erzeugen, die durch das Hohlprofil in die Flüssigkeit übertragen wird.

Die in den einzelnen Hohlprofilen erwärmte Flüssigkeit wird im Auslassverteilerkanal gemischt und zum Auslass der erwärmten Flüssigkeit geleitet.

Die Gesamtleistung des elektrischen Erhitzers hängt von der Anzahl und den Abmessungen des Hohlprofils und der Leistung der PTC-Heizeinheit/des PTC-Ersatzes ab. Für unterschiedliche Volumenströme kann ein Erhitzer mit der gewünschten Leistung einfach durch Hinzufügen eines zusätzlichen Hohlprofils und einer PTC-Heizeinheit zum Erhitzer zusammengebaut werden, wobei es im Gegensatz zur runden Ausführung keine unbeheizten Bereiche gibt.

Einer der Kunststoffstutzen im Einlassverteilerkanal ist vorzugsweise mit einem Anschluss für ein Entlüftungsventil versehen

Alle Hohlprofile und Rahmen, die die PTC-Heizungen umgeben, werden mechanisch miteinander verbunden, z. B. durch Federn, die in die Aussparungen des Profils eingesetzt werden, oder durch andere geeignete Mittel.

Die mechanische Versteifung der gesamten Baugruppe (durch Federn) gewährleistet ihre strukturellen Eigenschaften, eine gute Wärmeübertragung und die erforderliche elektrische Leistung.

Die technische Lösung wird mit Hilfe von Bildern erläutert, ohne sich jedoch darauf zu beschränken.

Die Bilder zeigen:
Abb. 1 - Ansicht des PTC-Elektroheizers mit drei Hohlprofilen
Abb. 2 - Längsschnitt durch den PTC-Elektroheizer aus Abb. 1
Abb. 3 - PTC-Elektroheizungsbaugruppe aus Abb. 1 in Explosionsdarstellung mit dargestellten PTC-Heizungsbaugruppenschichten
Abb. 4 - gedrehter Längsschnitt des PTC-Elektroheizers aus Abb. 1 mit Detail des Kunststoffrahmens

Der PTC-Elektroheizer 100 besteht aus strukturell identischen quadratischen Hohlprofilen 3 für die Leitung von Flüssigkeit, die mit zwei Anschlussöffnungen, oben und unten, versehen sind. Die obere Öffnung des Profils kann mit einem Verteilerkanal für den Einlass kalter Flüssigkeiten (auf der Oberseite des Heizgeräts) mit einem Flüssigkeitseinlass 1 verbunden werden, und die untere Öffnung kann mit einem Verteilerkanal für den Auslass erwärmter Flüssigkeiten mit einem Flüssigkeitsauslass 2 auf der Unterseite des Heizgeräts) verbunden werden. Die Verbindung wird mit Kunststoffverschlüssen 4,6 hergestellt. Die Verteilerkanäle sind mit Stopfen 5 versehen.

Die Profile werden aus einem gut wärmeleitenden Metall hergestellt, wobei stranggepresstes Aluminium als geeignetes Material verwendet wird. Vorzugsweise ist der Profilhohlraum mit 12 Rippen versehen, um die Heizfläche zu vergrößern.

Die Kunststoff-Verbindungselemente 4,6 sind T-förmig ausgebildet und mit einer Klammerverbindung 18 und einer Dichtung 16 zur hydraulisch dichten Verbindung mit dem Hohlprofil versehen, gleichzeitig sind die Kunststoff-Verbindungselemente mit einer zusätzlichen Klammerverbindung 17 und einer Dichtung 15 zur Bildung eines hydraulisch dichten Einlass-Verteilerkanals oder eines hydraulisch dichten Auslass-Verteilerkanals versehen.

Die Flüssigkeit durchläuft den Hohlraum des Hohlprofils 3 in der Richtung vom Einlassverteilungskanal zum Auslassverteilungskanal und wird durch eine PTC-Heizung erwärmt, die immer zwischen zwei benachbarten (benachbarten) Hohlprofilen angeordnet ist.

Die PTC-Heizeinheit hat einen aus dem Stand der Technik bekannten Schichtaufbau. Jede PTC-Heizeinheit in der vorliegenden technischen Lösung umfasst zwei Elektroden 8, die mit zwei gegenüberliegenden Oberflächen des PTC-Elements 7 verbunden sind. Das PTC-Element 7 ist aus streifenförmig angeordneten PTC-Keramikplättchen aufgebaut. Die Abmessungen des PTC-Elements 7 und die Gesamtzahl der PTC-Elemente in der elektrischen Heizung 100 bestimmen die Leistung der Heizung 100.

Zwischen jeder Elektrode 8 und dem flüssigkeitsführenden Hohlprofil 3 ist eine Isolierfolie 9 (z. B. eine Kapton-Folie) eingelegt, die eine elektrische Isolierung der Elektrode 8 bildet und gleichzeitig die Wärmeübertragung vom PTC-Element 7 auf das Hohlprofil 3 nicht verhindert. Die Stromversorgungsleitungen sind oben an den Elektroden 8 angeschlossen. Um die elektrische Isolierung zu gewährleisten, ist die PTC-Schichtheizungsbaugruppe außen von einem isolierenden Kunststoffrahmen 10 umgeben, der Öffnungen 14 für elektrische Stromkabel aufweist. Die Erwärmung der Flüssigkeit erfolgt durch Anlegen einer Spannung (mit geeigneter Stärke und Polarität) an die beiden Elektroden 8 in der PTC-Heizeinheit, um im PTC-Element 7 Wärme zu erzeugen, die durch Wärmeaustausch mit den Hohlprofilen 3 auf die Flüssigkeit übertragen wird. Die Flüssigkeit strömt durch den Hohlraum des Hohlprofils 3 in der Richtung vom Einlassverteilungskanal zum Auslassverteilungskanal und wird von jeder PTC-Heizeinheit neben dem Hohlprofil 3 erwärmt. Die in den einzelnen Hohlprofilen 3 erwärmte Flüssigkeit wird im Auslassverteilerkanal gemischt und zum Flüssigkeitsauslass 2 geleitet.

Die Gesamtleistung des Elektroerhitzers 100 hängt von der Anzahl und den Abmessungen des Hohlprofils 3 und der elektrischen Leistung der PTC-Heizbaugruppe(n) ab, im Ausführungsbeispiel werden drei Hohlprofile 3 und zwei PTC-Heizbaugruppen verwendet. Für unterschiedliche Fluid-Volumenströme kann durch Hinzufügen eines weiteren Hohlprofils 3 und einer weiteren PTC-Heizbaugruppe ein Heizer mit der gewünschten Leistung leicht zusammengestellt werden, wobei im Gegensatz zur kreisförmigen Ausführung keine unbeheizten Bereiche entstehen.

Das Kunststoffanschlusselement 6 im Einlassverteilerkanal ist vorzugsweise mit einem Anschluss 13 für ein Entlüftungsventil versehen. Alle Hohlprofile und die Isolierrahmen aus Kunststoff, die die PTC-Heizungen umgeben, werden mechanisch miteinander verbunden, z. B. mit Hilfe von Federn 11, die in die geformten Aussparungen 19 des Hohlprofils 3 eingesetzt werden, oder mit anderen geeigneten Mitteln.

Eine mechanische Versteifung der gesamten Heizgerätebaugruppe 100 (z. B. durch Federn 11) ist erforderlich, um einen engen Kontakt und damit eine effiziente Wärmeübertragung zu gewährleisten und die strukturellen Eigenschaften und die gewünschte elektrische Leistung des Heizgeräts 100 sicherzustellen.

Der Elektroheizer PCT wird vorteilhaft in Heizungsanlagen mit Wärmepumpe eingesetzt, wo er die Funktion eines elektrischen Zusatzheizers für die Wärmeträgerflüssigkeit übernimmt.

### Bezugszeichenliste

- 100: PTC-Elektroheizung
- 1: Flüssigkeitszulauf
- 2: Flüssigkeitsleistung
- 3: Hohlprofil
- 4: Verbindungselement
- 5: Stecker
- 6: Verbindungselement
- 7: PTC-Element
- 8: Elektrode
- 9: Isolierfolie
- 10: Isolierrahmen aus Kunststoff
- 11: Verbindungsfeder
- 12: Rippen
- 13: Anschluss für Entlüftungsventil
- 14: Loch
- 15: Versiegelung
- 16: Siegel
- 17: Clip
- 18: Clip
- 19: Kerbe

## Patentansprüche

1. Elektrischer PTC-Heizer (100) mit mindestens zwei identischen quadratischen Hohlprofilen (3) zum Leiten von Flüssigkeit, wobei jedes der Profile mit zwei Anschlussöffnungen, einer oberen und einer unteren, versehen ist, wobei die obere Öffnung am Hohlprofil (3) mit einem Verteilerkanal für den Einlass von kalter Flüssigkeit mit einem Flüssigkeitseinlass (1) und die untere Öffnung am Hohlprofil (3) mit einem Verteilerkanal für den Auslass von erwärmter Flüssigkeit mit einem Flüssigkeitsauslass (2) verbindbar ist, wobei zwischen jedem der beiden Hohlprofile (3) eine PTC-Heizanordnung angeordnet ist,
**dadurch gekennzeichnet, dass**
die Verteilerkanäle T-förmige Kunststoff-Verbindungselemente (4, 6) aufweisen, jedes Kunststoffverbindungselement mit einer ersten Klammerverbindung (18) und einer ersten Dichtung (16) zur hydraulisch dichten Verbindung mit dem Hohlprofil (3) versehen ist,
jedes Kunststoffverbindungselement (4, 6) mit einer zweiten Klammerverbindung (17) und einer zweiten Dichtung (15) versehen ist, um einen hydraulisch dichten Einlassverteilungskanal oder einen hydraulisch dichten Auslassverteilungskanal zu bilden,
ein Kunststoffverbinder (6) im Einlassverteilerkanal mit einem Anschluss (13) für ein Entlüftungsventil versehen ist,
jedes Hohlprofil (3) aus einem wärmeleitenden Metall hergestellt ist.

2. Elektrischer PTC-Heizer (100) nach Anspruch 1,
**dadurch gekennzeichnet, dass**
der Hohlprofilhohlraum (3) mit Rippen (12) versehen ist, um die Heizfläche zu vergrößern.

3. Elektrischer PTC-Heizer (100) nach einem der vorhergehenden Ansprüche,
**dadurch gekennzeichnet, dass**
jede PTC-Heizbaugruppe zwei Elektroden (8) und ein PTC-Element (7) umfasst, wobei die Elektroden (8) mit zwei gegenüberliegenden Oberflächen des PTC-Elements (7) verbunden sind und das PTC-Element (7) aus PTC-Keramikplättchen zusammengesetzt ist, die in Streifen angeordnet sind.

4. Elektrischer PTC-Heizer (100) nach Anspruch 3,
**dadurch gekennzeichnet, dass**
zwischen jeder Elektrode (8) und dem Hohlmodul (3) zur Leitung der Flüssigkeit eine elektrisch isolierende und wärmeübertragende Folie (9) angeordnet ist und elektrische Stromversorgungsdrähte mit den Elektroden (8) an der Oberseite der Elektroden (8) verbunden sind.

5. Elektrischer PTC-Heizer (100) nach einem der vorhergehenden Ansprüche,
**dadurch gekennzeichnet, dass**
die PTC-Heizungsbaugruppe außen von einem isolierenden Kunststoffrahmen (10) umgeben ist, in dem Öffnungen (14) für die elektrischen Leistungsdrähte angeordnet sind.

6. Elektrischer PTC-Heizer (100) nach einem der vorhergehenden Ansprüche,
**dadurch gekennzeichnet, dass**
die Hohlprofile (3) und die Kunststoff-Isolierrahmen (10) mittels Federn (11), die in an den Hohlprofilen (3) angeordnete Kerben (19) eingesetzt sind, mechanisch miteinander verbunden sind.

7. Heizungsanlage mit Wärmepumpe und geschlossenem Wärmeträgerkreislauf,
**dadurch gekennzeichnet, dass**
die elektrische Zusatzheizung im geschlossenen Kreislauf der Wärmeträgerflüssigkeit eine elektrische PTC-Heizung (100) nach einem der Ansprüche 1 bis 6 ist.

8. Elektrischer PTC-Heizer (100) mit mindestens zwei identischen quadratischen Hohlprofilen (3) zur Leitung von Flüssigkeit, wobei jedes der Profile mit zwei Anschlussöffnungen, einer oberen und einer unteren, versehen ist, wobei die obere Öffnung am Hohlprofil (3) mit einem Verteilerkanal für den Einlass kalter Flüssigkeit mit einem Flüssigkeitseinlass (1) und die untere Öffnung am Hohlprofil (3) mit einem Verteilerkanal für den Auslass erwärmter Flüssigkeit mit einem Flüssigkeitsauslass (2) verbindbar ist, wobei zwischen jedem der beiden Hohlprofile (3) eine PTC-Heizanordnung angeordnet ist,
**dadurch gekennzeichnet, dass**
die Vertriebskanäle umfassen T-förmige Kunststoffverschlüsse (4,6),
Jedes Kunststoffverbindungselement ist mit einer ersten Klammerverbindung (18) und einer ersten Dichtung (16) zur hydraulisch dichten Verbindung mit dem Hohlprofil (3) versehen,
jedes Kunststoffverbindungselement (4, 6) ist mit einer zweiten Klammerverbindung (17) und einer zweiten Dichtung (15) versehen, um einen hydraulisch dichten Einlassverteilungskanal oder einen hydraulisch dichten Auslassverteilungskanal zu bilden,
das Kunststoffanschlusselement (6) im Einlassverteilerkanal mit einem Anschluss (13) für das Entlüftungsventil versehen ist,
Jedes Hohlprofil (3) ist aus einem gut wärmeleitenden Metall gefertigt.

9. Elektrischer PTC-Heizer (100) nach Anspruch 1,
**dadurch gekennzeichnet, dass**
der Hohlprofilhohlraum (3) ist mit Rippen (12) versehen, um die Heizfläche zu vergrößern.

10. PTC-Elektroheizer (100) nach einem der vorhergehenden Ansprüche,
**dadurch gekennzeichnet, dass**
Jede PTC-Heizungsbaugruppe umfasst zwei Elektroden (8) und ein PTC-Element (7), wobei die Elektroden (8) mit zwei gegenüberliegenden Oberflächen des PTC-Elements (7) verbunden sind und das PTC-Element (7) aus streifenförmig angeordneten PTC-Keramikplättchen zusammengesetzt ist.

11. Elektrischer PTC-Heizer (100) nach Anspruch 3,
**dadurch gekennzeichnet, dass**
Zwischen jeder Elektrode (8) und dem hohlen flüssigkeitsleitenden Modul (3) ist eine elektrisch isolierende und wärmeübertragende Folie (9) angeordnet, und an die Elektroden (8) sind an der Oberseite elektrische Versorgungsleitungen angeschlossen.

12. PTC-Elektroheizer (100) nach einem der vorhergehenden Ansprüche,
**dadurch gekennzeichnet, dass**
Die PTC-Heizeinheit ist außen von einem isolierenden Kunststoffrahmen (10) umgeben, in dem Löcher (14) für die elektrischen Versorgungsleitungen angeordnet sind.

13. PTC-Elektroheizer (100) nach einem der vorhergehenden Ansprüche,
**dadurch gekennzeichnet, dass**
die Hohlprofile (3) und die Kunststoff-Isolierrahmen (10) sind durch Federn (11), die in an den Hohlprofilen (3) angeordnete Kerben (19) eingesetzt sind, mechanisch miteinander verbunden.

14. Heizungsanlage mit Wärmepumpe und geschlossenem Wärmeträgerkreislauf,
**dadurch gekennzeichnet, dass**
die elektrische Zusatzheizung im geschlossenen Kreislauf der Wärmeträgerflüssigkeit eine elektrische PTC-Heizung (100) nach einem der Ansprüche 1 bis 6 ist.
